# EUROPÄISCHE PATENTSCHRIFT

(11) **EP 1 250 227 B1**
(45) Veröffentlichungstag und Bekanntmachung des Hinweises auf die Patenterteilung: **23.07.2003**
(21) Anmeldenummer: 00989825.5
(22) Anmeldetag: 02.12.2000
(51) Int. Cl.: B41F 9/06, B41F 31/00

(54) **FARBAUFTRAGEINRICHTUNG**
INKING DEVICE
DISPOSITIF D'ENCRAGE

(30) Priorität: 18.01.2000 DE 10001764
(43) Veröffentlichungstag der Anmeldung: 23.10.2002
(73) Patentinhaber: Koenig & Bauer Aktiengesellschaft, 97080 Würzburg (DE)
(72) Erfinder: MAIER, Peter, 67549 Worms (DE)
(86) Internationale Anmeldenummer: DE0004292
(87) Internationale Veröffentlichungsnummer: WO01053098

(56) Entgegenhaltungen:
- EP-A- 0 333 011
- DE-C- 622 890
- GB-A- 256 588
- GB-A- 346 994
- US-A- 5 749 293

## Beschreibung

Die Erfindung betrifft eine Farbauftrageinrichtung gemäß dem Oberbegriff des Anspruches 1.

Durch die EP 655 328 B1 ist ein Tiefdruckfarbwerk bekanntgeworden, dessen Rakeleinrichtung farbkastenfem und kurz vor der Druckzone angeordnet ist, um ein vorzeitiges Antrocknen der lösungsmittelhaltigen Druckfarbe zu verhindern.

Die DE 93 10 680 U1 beschreibt eine Einrichtung zum Einstellen der Temperatur einer Druckfarbe im Farbwerk einer Druckmaschine. Eine an einer Walze anliegende Rakeleinrichtung ist dabei nicht vorgesehen.

Die WO 98/50233 A zeigt ein Tiefdruckfarbwerk, bei dem ein Rakelmesser unterhalb einer durch die Rotationsachse des Formzylinders verlaufenden Horizontalen angeordnet ist.

Die DE 197 36 339 A1 beschreibt eine Temperiereinrichtung für eine Rasterwalze mit einer Rakel.

Die DE 42 05 713 C2 offenbart eine Tiefdruckfarbe, die im erwärmten Zustand verdruckt wird und durch Abkühlen trocknet.

Der Erfindung liegt die Aufgabe zugrunde, eine Farbauftrageinrichtung für einen Formzylinder für Tiefdruck zu schaffen, mit dem Druckfarben verdruckbar sind, deren Arbeitstemperatur über Umgebungstemperatur liegt.

Die Aufgabe wird erfindungsgemäß durch die Merkmale des Anspruches 1 gelöst.

Die mit der Erfindung erzielbaren Vorteile bestehen insbesondere darin, daß
ein Abrakeln der Druckfarbe von der Walze bzw. vom Formzylinder in unmittelbarer Nähe des Farbpegels der Druckfarbe in der Farbwanne erfolgt. Dadurch ergibt sich eine geringe Fallhöhe der von der einzufärbenden Walze abgerakelten Druckfarbe. Somit werden Schäden durch auftretende Spritzer beim Auftreffen der abgerakelten Druckfarbe im Farbkasten gering gehalten und ein sonst entstehender Farbschaum vermieden, so daß dadurch kein Verschmutzen des Farbwerkes auftritt.

Infolge einer voreinstellbaren Temperatur der Druckfarbe ist es möglich, auch sogenannte Hot-Tec-Druckfarben für Tiefdruck zu verwenden - siehe DE 42 05 713 C2 - welche bei einer Temperatur von ca. 100 bis 110°C lösungsmittelfrei auf den Bedruckstoff aufgebracht werden.

Durch eine kompakte Anordnung der mit der Hot-Tec-Druckfarbe in Berührung kommenden Teile des Farbwerkes ist nur ein geringer Wärmeverlust zu verzeichnen.

Ein Ausführungsbeispiel der Erfindung ist in der Zeichnung dargestellt und wird im folgenden näher beschrieben.

Es zeigen:
- Fig. 1: einen Querschnitt durch eine Farbauftrageinrichtung in Ruhestellung;
- Fig. 2: eine Draufsicht auf die Farbauftrageinrichtung nach Fig. 1 in einer Teildarstellung, ohne Formzylinder.

Eine Farbauftrageinrichtung 01 für Druckfarbe 02 eines Farbwerkes einer Rotationsdruckmaschine besteht aus einer die Druckfarbe 02 aufnehmenden Farbwanne 03, welche beidseitig an seitengestellfesten Endplatten 04; 06 befestigt ist. Zweckmäßigerweise besteht die Farbwanne 03 aus einem doppelwandigen Behälter, d. h. aus einem inneren und einem äußeren Behälter 07; 08, zwischen welchen ein Hohlraum 09 zur Aufnahme von temperierbarer Flüssigkeit, z. B. Wärmeträgeröl vorgesehen ist.

Der innere Behälter 07 ist mit einer Farbzulauf- und einer Farbrücklaufleitung 11; 12 und der äußere Behälter 08 ist mit einer Temperierflüssigkeits-Zulauf- sowie mit einer Temperierflüssigkeits-Rücklaufleitung 13; 14 versehen. Durch die Anordnung der Farbrücklaufleitung 12 in einer vorbestimmten Höhe wird der Farbpegelstand konstant gehalten.

Innerhalb der Farbwanne 03 befindet sich eine Auftragseinrichtung, z. B. eine Einfärbewalze 16, welche mit ihren Achszapfen 17 beidseitig auf verschwenkbaren Hebeln 18 gelagert ist. Die Hebel 18 sind wiederum drehfest auf einer durch die Endplatte 04; 06 geführten Welle 19 befestigt. Die Welle 19 ist außerhalb der Endplatten 04; 06 drehfest mit jeweils einem Hebel 21 verbunden, welcher jeweils mittels eines Arbeitszylinders 22 in eine Ruhestellung (Fig. 1) oder in eine nicht dargestellte Betriebsstellung schwenkbar ist.

Eine ebenfalls in der Farbwanne 03 angeordnete Rakeleinrichtung 23 besteht z. B. aus einem zylinderischen Rakelmesserträger 24, welcher eine sich in tangentialer Richtung zur Mantelfläche 26 des Rakelmesserträgers 24 erstreckende sowie in achsparalleler Richtung verlaufende Klemmleiste 27 aufweist, in welcher ein Rakelmesser 28, z. B. aus Federstahl, gehalten wird. Die Klemmleiste 27 ist fest auf dem Rakelmesserträger 24 angeordnet.

Der Rakelmesserträger 24 ist mittels seiner durch die Endplatten 04; 06 geführten Achszapfen 29 außerhalb der Endplatten 04; 06 drehfest über einen Hebelarm 30 mit einer Kolbenstange eines Arbeitszylinders 31 verbunden. Bei Betätigung des Arbeitszylinders 31 dreht sich der Rakelmesserträger 24, so daß das Rakelmesser 28 an eine Mantelfläche 32 einer einzufärbenden Walze, z. B. eines Formzylinders 33 für Tiefdruck oder einer mit Vertiefungen versehenen Rasterwalze anstellbar ist. Die Walze bzw. der Formzylinder 33 ist zumindest an seiner Mantelfläche 32 temperierbar ausgebildet.

Die Rakeleinrichtung 23 ist hinsichtlich der Walze bzw. des Formzylinders 33 so angeordnet, daß eine mittels der Arbeitskante 44 des in Arbeitsstellung befindlichen Rakelmessers 28 auf der Mantelfläche 32 des Formzylinders 33 erzeugten Berührungslinie 46 unterhalb einer durch die Rotationsachse 47 des Formzylinders 33 verlaufenden Horizontalen 48 im Winkelbereich von 40° bis 70°, vorzugsweise -+_{α} von 50° bis 60°, insbesondere von 55°, zur Horizontalen 48 verläuft.

Ein Farbpegelstand 34 in der Farbwanne 03 ist so bemessen, daß sowohl die Einfärbewalze 16 als auch die Rakeleinrichtung 23 in ihrer Ruhestellung nahezu von Druckfarbe 03 überdeckt sind. Die Klemmleiste 27 ist zumindest teilweise von Druckfarbe umspült.

Die Endplatten 04; 06 sind jeweils mit Zahnstangen 36; 37 formschlüssig verbunden. Die Zahnstangen 36; 37 sind in seitengestellfesten Führungen 38; 39 verschiebbar gelagert. Auf einer Antriebswelle 41 angeordnete Zahnritzel stehen mit der Verzahnung der Zahnstangen 36; 37 in Eingriff.

Die Antriebswelle 41 ist über eine Kupplung 42 mit einem seitengestellfest gelagerten Schrittmotor 43 verbunden. Eine nicht dargestellte Zähleinrichtung dient als Anzeige zur aktuellen Höheneinstellung der Farbwanne 03 zum Formzylinder 33. Die Walze oder der Formzylinder 33 ist auswechselbar und kann verschieden große Durchmesser aufweisen.

Nach einer Ausführungsvariante ist es möglich, das Rakelmesser 28 separat zu beheizen. Das kann z. B. dadurch geschehen, daß die klemmleiste 27 in der Nähe des eingespannten Teiles des Rakelmessers 28 separat beheizbar, z. B. elektrisch beheizbar ausgebildet ist.

Es ist weiterhin zur separaten Beheizung des Rakelmessers 28 möglich, eine am Rand des inneren Behälters 07 befindliche und in achsparalleler Richtung verlaufende Induktionsspule anzuordnen.

Beim Tiefdruckprozeß kann ein gegen den Formzylinder 33 wirkender, nicht dargestellter Gegendruckzylinder angeordnet sein. Die angenommene Drehrichtung des Formzylinders 33 verläuft im Gegenuhrzeigersinn. Die Drehrichtung kann auch im Uhrzeigersinn verlaufen. Dazu wären jedoch die Einfärbewalze 16 sowie die Rakeleinrichtung in ihrer Seitenanordnung zu vertauschen.

Die Farbauftrageinrichtung arbeitet wie folgt: Die Farbwanne 03 wird durch Stellmittel 36 bis 39 und 43 in Richtung Formzylinder 33 vertikal verfahren und an dessen Durchmesser angepaßt. Vorgeheizte Druckfarbe 02, etwa im Temperaturbereich zwischen 60°C bis 180°C, vorzugsweise zwischen 100°C und 110°C wird in den inneren Behälter 07 gefüllt. Der zwischen dem inneren und äußeren Behälter 07; 08 befindliche Hohlraum 09 ist mit temperierten Thermoöl analoger Temperatur befüllt.

Das Thermoöl kann sowohl außerhalb als auch innerhalb des Hohlraumes 09 temperiert werden.

Sowohl die Einfärbewalze 16 als auch die Rakelmesser 28 können nun während der Arbeitsstellung an die Mantelfläche 32 des Formzylinders 33 angestellt werden.

Nach Beendigung des Druckprozesses bleibt die Druckfarbe 02 weiterhin temperiert bis zum Beginn des nächsten Druckvorganges.

Es ist natürlich auch möglich, mit lösungsmittelhaltiger Druckfarbe zu arbeiten.

### Bezugszeichenliste

- 01: Farbauftrageinrichtung
- 02: Druckfarbe
- 03: Farbwanne
- 04: Endplatte (01)
- 05: -
- 06: Endplatte (01)
- 07: Behälter, innerer (03)
- 08: Behälter, äußerer (03)
- 09: Hohlraum (07; 08)
- 10: -
- 11: Farbzulaufleitung
- 12: Farbrücklaufleitung
- 13: Temperierflüssigkeits-Zulaufleitung
- 14: Temperierflüssigkeits-Rücklaufleitung
- 15: -
- 16: Einfärbewalze
- 17: Achszapfen (16)
- 18: Hebel (16)
- 19: Welle (04; 06)
- 20: -
- 21: Hebel (16)
- 22: Arbeitszylinder (16)
- 23: Rakeleinrichtung
- 24: Rakelmesserträger (23)
- 25: -
- 26: Mantelfläche (24)
- 27: Klemmleiste (28)
- 28: Rakelmesser (23)
- 29: Achszapfen (24)
- 30: Hebetarm (29)
- 31: Arbeitszylinder (23)
- 32: Mantelfläche (33)
- 33: Formzylinder, Walze
- 34: Farbpegeistand (02)
- 35: -
- 36: Zahnstange
- 37: Zahnstange
- 38: Führung (36)
- 39: Führung (37)
- 40: -
- 41: Antriebswelle
- 42: Kupplung
- 43: Schrittmotor
- 44: Arbeitskante (28)
- 45: -
- 46: Berührungslinie (44; 33)
- 47: Rotationsachse (33)
- 48: Horizontale (47)

- +: _{α} Winkel (48; 47)
- -: _{α} Winkel (48; 47)

## Patentansprüche

1. Farbauftrageinrichtung für Druckfarbe (02) auf eine walze bzw. einen Formzylinder (33) für Tiefdruck einer Rotationsdruckmaschine mit Farbwanne (03) und mit einer an die walze bzw. den Formzylinder (33) anliegenden Rakeleinrichtung (23), wobei die Druckfarbe in der Farbwanne (03) eine Arbeitstemperatur höher als Umgebungstemperatur aufweist, **dadurch gekennzeichnet, daß** zumindest Teile (24; 27) der Rakeleinrichtung (23) beheizbar ausgebildet sind, daß eine Berührungslinie (46) eines Rakelmessers (28) der Rakeleinrichtung (23) unterhalb einer durch die Rotationsachse (47) der walze bzw. des Formzylinders (33) verlaufenden Horizontalen verläuft, und daß die Oberfläche eines Rakelmesserträgers (24) unterhalb eines voreingestellten Farbpegelstandes (34) der in der Farbwanne (03) befindlichen Druckfarbe (02) befindlich ist.

2. Farbauftrageinrichtung nach Anspruch 1, **dadurch gekennzeichnet, daß** die Rakeleinrichtung (23) aus einem drehbaren Rakelmesserträger (24) und einer darauf fest angeordneten Klemmleiste (27) zum Festklemmen des Rakelmessers (28) besteht.

3. Farbauftrageinrichtung nach Anspruch 2, **dadurch gekennzeichnet, daß** die Oberfläche der Klemmleiste (27) zumindest teilweise unterhalb des voreingestellten Farbpegelstandes (34) der in der Farbwanne (03) befindlichen Druckfarbe (02) befindlich ist.

4. Farbauftrageinrichtung nach den Ansprüchen 1 und 3, **dadurch gekennzeichnet, daß** die Farbwanne (03) als doppelwandiger Behälter, d.h. aus einem inheren und einem äußeren Behälter (07; 08), ausgebildet ist.

5. Farbauftrageinrichtung nach Anspruch 4, **dadurch gekennzeichnet, daß** ein zwischen den Behältern (07; 08) befindlicher Hohlraum (09) mit temperierbarer Flüssigkeit befüllbar ist.

6. Farbauftrageinrichtung nach den Ansprüchen 1 und 3, **dadurch gekennzeichnet, daß** der Farbpegelstand (34) der Druckfarbe (02) durch die Anordnung einer Farbzulaufleitung (11) und durch eine auf dem Niveau des Farbpegelstandes (34) angeordnete Farbrücklaufleitung (12) konstant gehalten ist.

7. Farbauftrageinrichtung nach den Ansprüchen 1 und 2, **dadurch gekennzeichnet, daß** zumindest das Rakelmesser (28) des Rakelmesserträgers (24) mittels einer separaten Heizung beheizbar ausgebildet ist.

8. Farbauftrageinrichtung nach Anspruch 7, **dadurch gekennzeichnet, daß** die Heizung als Induktionsheizung ausgebildet ist.

9. Farbauftrageinrichtung nach Anspruch 1, **dadurch gekennzeichnet, daß** die Walze (33) zumindest an ihrer Mantelfläche (32) temperierbar ist.

10. Farbauftrageinrichtung nach Anspruch 1, **dadurch gekennzeichnet, daß** die Berührungslinie (46) des Rakelmessers (28) am Formzylinder (33) im Winkelbereich +- α von 50° bis 60° zur Horizontalen (48) verläuft.

11. Farbauftrageinrichtung nach Anspruch 1, **dadurch gekennzeichnet, daß** der Formzylinder (33) zumindest an seiner Mantelfläche (32)temperierbar ausgebildet ist.

12. Farbauftrageinrichtung nach Anspruch 1, **dadurch gekennzeichnet, daß** die Auftrageinrichtung eine Einfärbewalze (16) aufweist.

13. Farbauftrageinrichtung nach Anspruch 1, **dadurch gekennzeichnet, daß** das Rakelmesser (28) mittels Betätigungsorganen (29; 30; 31) an die Walze (33) anstellbar ausgebildet ist.

14. Farbauftrageinrichtung nach Anspruch 12, **dadurch gekennzeichnet, daß** die Einfärbewalze (16) mittels Betätigungsorganen (18; 19; 21; 22) an die Walze (33) anstellbar ausgebildet ist.

15. Farbauftrageinrichtung nach Anspruch 1, **dadurch gekennzeichnet, daß** zumindest Teile der Rakeleinrichtung (23) von der vorgeheizten Druckfarbe umspült sind.

16. Farbauftrageinrichtung nach Anspruch 1, **dadurch gekennzeichnet, daß** die Druckfarbe (02) in der Farbwanne (03) eine Arbeitstemperatur von 60° bis 180° C aufweist.

## Claims

1. Inking device for printing ink (02) on a roll or a forme cylinder (33) for gravure printing in a rotary press having an ink trough (03) and a doctor device (23) bearing on the roll or forme cylinder (33), the printing ink in the ink trough (03) having an operating temperature higher than ambient temperature, **characterized in that** at least parts (24; 27) of the doctor device (23) are designed such that they can be heated, **in that** a line of contact (46) of a doctor blade (28) belonging to the doctor device (23) runs below a horizontal line running through the axis of rotation (47) of the roll or forme cylinder (33), and **in that** the surface of a doctor blade carrier (24) is located below a preset ink level (34) of the printing ink (02) in the ink trough (03).

2. Inking device according to Claim 1, **characterized in that** the doctor device (23) comprises a rotatable doctor blade carrier (24) and a clamping strip (27) firmly arranged on the latter in order to clamp the doctor blade (28) firmly.

3. Inking device according to Claim 2, **characterized in that** the surface of the clamping strip (27) is located at least partly below the preset ink level (34) of the printing ink (02) in the ink trough (03).

4. Inking device according to Claims 1 and 3, **characterized in that** the ink trough (03) is constructed as a double-walled container (07; 08), that is to say from an inner and an outer container.

5. Inking device according to Claim 4, **characterized in that** a cavity (09) between the containers (07; 08) can be filled with a liquid whose temperature can be controlled.

6. Inking device according to Claims 1 and 3, **characterized in that** the ink level (34) of the printing ink (02) is kept constant by the arrangement of an ink feed line (11) and by an ink return line (12) arranged at the level of the ink level (34).

7. Inking device according to Claims 1 and 2, **characterized in that** at least the doctor blade (28) of the doctor blade carrier (24) can be heated by means of a separate heater.

8. Inking device according to Claim 7, **characterized in that** the heater is constructed as an induction heater.

9. Inking device according to Claim 1, **characterized in that** the roll (33) can have its temperature controlled, at least at its circumferential surface (32).

10. Inking device according to Claim 1, **characterized in that** the line of contact (46) of the doctor blade (28) on the forme cylinder (33) runs in the angular range +-α of 50° to 60° to the horizontal line (48).

11. Inking device according to Claim 1, **characterized in that** the forme cylinder (33) can have its temperature controlled, at least at its circumferential surface (32).

12. Inking device according to Claim 1, **characterized in that** the applicator device comprises an inking roll (16).

13. Inking device according to Claim 1, **characterized in that** the doctor blade (28) can be set against the roll (33) by means of actuating members (29; 30; 31).

14. Inking device according to Claim 12, **characterized in that** the inking roll (16) can be set against the roll (33) by means of actuating members (18; 19; 21; 22).

15. Inking device according to Claim 1, **characterized in that** the preheated printing ink flows around at least parts of the doctor device (23).

16. Inking device according to Claim 1, **characterized in that** the printing ink (02) in the ink trough (03) has a working temperature of 60° to 180°C.

## Revendications

1. Dispositif d'encrage pour de l'encre d'impression (02) sur un rouleau ou un cylindre de forme (33), pour l'impression en héliogravure d'une machine à imprimer, rotative avec un encrier (03) et un dispositif à racle (23) appuyant sur le rouleau ou le cylindre de forme (33), l'encre d'impression située dans l'encrier (03) présentant une température de travail supérieure à la température ambiante, **caractérisé en ce qu'**au moins des parties (24; 27) du dispositif à racle (23) sont réalisées de façon à pouvoir être chauffées, **en ce qu'**une ligne de contact (46) d'une lame de racle (28) du dispositif à racle (23) s'étend au-dessous d'une horizontale passant par l'axe de rotation (47) du rouleau ou du cylindre de forme (33), et **en ce que** la surface d'un support de lame de racle (24) se trouve au-dessous d'un niveau d'encre (34), réglé préalablement, de l'encre d'impression (02) se trouvant dans l'encrier (03).

2. Dispositif d'encrage selon la revendication 1, **caractérisé en ce que** le dispositif à racle (23) est formé d'un support de lame de racle (24) rotatif et d'une bande de serrage (27) disposée rigidement sur celui-ci, pour bloquer par serrage la lame de racle (28).

3. Dispositif d'encrage selon la revendication 2, **caractérisé en ce que** la surface de la bande de serrage (27) se trouve partiellement au-dessous du niveau d'encre (34) préréglé de l'encre d'impression (02) se trouvant dans l'encrier (03).

4. Dispositif d'encrage selon les revendications 1 et 3, **caractérisé en ce que** l'encrier (03) est réalisé sous la forme de récipient (07; 08) à paroi double, c'est-à-dire d'un récipient intérieur et d'un récipient extérieur.

5. Dispositif d'encrage selon la revendication 4, **caractérisé en ce qu'**un espace creux (09), se trouvant entre les récipients (07; 08), est susceptible d'être rempli d'un liquide dont la température peut être réglée.

6. Dispositif d'encrage selon les revendications 1 à 3, **caractérisé en ce que** le niveau d'encre (34) de l'encre d'impression (02) est maintenu constant au moyen de l'agencement d'une conduite d'amenée d'encre (11) et au moyen d'une conduite de retour d'encre (12) disposée au niveau du plan d'encre (34).

7. Dispositif d'encrage selon la revendication 1 et 2, **caractérisé en ce qu'**au moins la lame à racle (28) du support de lame à racle (24) est réalisée de façon à pouvoir être chauffée à l'aide d'un chauffage séparé.

8. Dispositif d'encrage selon la revendication 7, **caractérisé en ce que** le chauffage est réalisé sous la forme de chauffage à induction.

9. Dispositif d'encrage selon la revendication 1, **caractérisé en ce que** le rouleau (33) est susceptible d'être réglé en température au moins sur sa surface d'enveloppe (32).

10. Dispositif d'encrage selon la revendication 1, **caractérisé en ce que** la ligne de contact (46) de la lame à racle (28) sur le cylindre de forme (33) s'étend dans la plage angulaire ±α de 50° à 60° par rapport à l'horizontale (48).

11. Dispositif d'encrage selon la revendication 1, **caractérisé en ce que** le cylindre de forme (33) est réalisé de façon à pouvoir être réglé en température au moins sur sa surface d'enveloppe (32).

12. Dispositif d'encrage selon la revendication 1, **caractérisé en ce que** le dispositif applicateur présente un cylindre d'encrage (16).

13. Dispositif d'encrage selon la revendication 1, **caractérisé en ce que** la lame de racle (28) est réalisée de façon à pouvoir être calée sur le rouleau (33) à l'aide d'organes d'actionnement (29; 30; 31).

14. Dispositif d'encrage selon la revendication 12, **caractérisé en ce que** le rouleau d'encrage (16) est réalisé de façon à pouvoir calé sur le rouleau (33), à l'aide d'organes d'actionnement (18; 19; 21; 22).

15. Dispositif d'encrage selon la revendication 1, **caractérisé en ce qu'**au moins des parties du dispositif à racle (23) sont soumises à une circulation d'encre d'impression préchauffée passant sur elles.

16. Dispositif d'encrage selon la revendication 1, **caractérisé en ce que** l'encre d'impression (02) se trouvant dans l'encrier (03) présente une température de travail de 60° à 180°C.
